# FASCICULE DE BREVET EUROPEEN

(11) **EP 1 002 160 B1**
(45) Date de publication et mention de la délivrance du brevet: **17.04.2002**
(21) Numéro de dépôt: 98963578.4
(22) Date de dépôt: 31.07.1998
(51) Int. Cl.: E01C 23/24, A63C 19/08

(54) **DISPOSITIF DESTINE A TRACER UNE LIGNE SUR UN SOL**
VORRICHTUNG ZUM ZIEHEN VON BODENMARKIERUNGSSTREIFEN
DEVICE FOR TRACING A LINE ON THE GROUND

(30) Priorité: 05.08.1997 FR 9710028
(43) Date de publication de la demande: 24.05.2000
(73) Titulaire: Aucher, Jean-Jacques, 86600 Celle Levescault (FR)
(72) Inventeur: Aucher, Jean-Jacques, 86600 Celle Levescault (FR)
(74) Mandataire: Abello, Michel
(86) Numéro de dépôt international: FR9801709
(87) Numéro de publication internationale: WO9911866

(56) Documents cités:
- EP-A- 0 472 301
- CH-A- 124 546
- FR-A- 1 132 367
- FR-A- 2 580 957
- US-A- 2 249 638

## Description

La présente invention concerne un dispositif destiné à tracer une ligne sur un sol, notamment une ligne blanche sur un terrain de sport pour définir les contours de celui-ci, ou bien l'application de peinture sur sols ou chaussées et le boîtier utilisé dans ce dispositif. Voir les documents CH-A-124 546 et FR-A-2 580 957.

Ces lignes peuvent être tracées sur de nombreux types de sols, tels que le gazon naturel ou artificiel, le bitume, la terre battue ou autre. Elles sont généralement soumises aux intempéries et également à l'usure, et il est nécessaire de les retracer fréquemment.

Il est connu de tracer sur le sol une ligne blanche au moyen de chaux particulaire. On utilise alors un dispositif comportant une roue creuse munie d'ouvertures ou de fentes sur sa tranche en contact avec le sol. Ces roues sont remplies de chaux pour chaque usage par une trappe à partir de sacs qui doivent être stockés. Il est donc nécessaire d'avoir une roue en matériau solide, donc coûteux, de stocker des sacs de chaux et de remplir la roue creuse à partir du sac. Or, la chaux est peu résistante et les lignes blanches doivent être fréquemment retracées. En moyenne, ces lignes ne durent pas plus d'environ 10 jours.

Il est également connu d'utiliser pour tracer les lignes des peintures plus résistantes, qui sont généralement des peintures à base de latex de résine acrylique en phase aqueuse contenant une charge pulvérulente blanche, par exemple de la craie. Par suite de leur viscosité, ces peintures sont le plus souvent déposées par pulvérisation sous pression. Dans ce cas, la peinture peut être stockée sous forme de bombe aérosol mais le conditionnement est alors coûteux. Il est également possible d'utiliser un matériel comportant un compresseur mais alors l'investissement en matériel est élevé. De plus, ce matériel ne peut pas être manipulé par une main-d'oeuvre inexpérimentée. La plupart des municipalités, des établissements ou des associations gérant les terrains de sport n'ont financièrement ni la possibilité de faire de tels investissements ni la possibilité d'utiliser un spécialiste.

Il y avait donc un besoin de disposer, pour tracer les lignes blanches sur les terrains de sport, d'un matériel simple, facile à manipuler par une main-d'oeuvre non qualifiée et ne nécessitant pas d'investissement coûteux.

Selon la présente invention, le problème ci-dessus a été résolu en stockant une peinture dans des boîtiers cylindriques que l'on utilise ensuite, en les fixant en rotation sur un manche, comme roues pour tracer les lignes ; les boîtiers cylindriques servent donc au stockage de la peinture et servent de roue pour le tracé de la ligne ; ils sont jetés ensuite lorsqu'ils sont vides.

Dans ces conditions, le boîtier, qui ne sert que pour l'application d'une dose de peinture, peut être fabriqué en matière plastique relativement mince, voire en métal léger comme le fer blanc, et il est, par conséquent, peu coûteux. D'autre part, le seul investissement à long terme est le manche qui peut être constitué en majeure partie par un simple tube métallique ou en plastique creux et qui est, par conséquent, également peu coûteux. De plus, la fixation du manche sur le boîtier est simple et peut être effectuée par une main-d'oeuvre non qualifiée.

La présente invention a, par conséquent, pour objet un dispositif destiné à tracer une ligne sur un sol, ce dispositif comportant un manche qui permet d'assurer la manoeuvre d'un boîtier cylindrique en forme de roue, susceptible de rotation autour de son axe, ledit boîtier comportant deux flasques en forme de disques coaxiaux, parallèles entre eux, de dimensions identiques, les deux flasques étant reliés entre eux à leur périphérie par une bande de largeur constante, munie d'ouvertures régulièrement distribuées, caractérisé par le fait que le boîtier est fixé de façon amovible au manche grâce à un élément de fixation du manche, ledit élément de fixation pénétrant axialement dans un manchon qui relie des ouvertures circulaires centrales des deux flasques, ledit boîtier contenant de la peinture et comportant un moyen escamotable pour obturer les ouvertures de la bande avant usage pour le stockage de la peinture, ledit boîtier servant de roue pour le tracé de la ligne en usage et constituant un élément jetable après usage. Ces disques peuvent avoir une forme circulaire ou ovale.

Dans une première variante, la bande est recouverte sur sa face extérieure d'une bande adhésive pelable qui constitue le moyen escamotable d'obturation pour permettre le stockage et la manipulation du boîtier avant utilisation.

Dans une autre variante, le boîtier est constitué de deux demi-boîtiers emboîtés l'un dans l'autre, chaque demi-boîtier étant constitué d'un flasque et d'une bande de largeur constante reliée à la périphérie interne du flasque et munie d'ouvertures régulièrement distribuées, l'une des bandes ayant des dimensions inférieures alors que l'autre bande a des dimensions supérieures pour venir s'emboîter sur la bande de dimensions inférieures, les deux demi-boîtiers étant aptes à pivoter l'un par rapport à l'autre pour servir de moyen escamotable d'obturation, entre une position de service dans laquelle les ouvertures de chaque bande sont superposées pour laisser passer la peinture en vu du traçage d'une ligne, et une position de stockage dans laquelle les ouvertures des deux bandes sont décalées pour obturer le passage de la peinture vers l'extérieur du boîtier.

Selon un mode de réalisation préféré, le manche est constitué par un élément rectiligne portant, au voisinage d'une de ses extrémités, l'élément de fixation, ledit élément de fixation faisant un angle, de préférence un angle droit, avec l'élément rectiligne. De préférence, l'élément de fixation comporte, à son extrémité opposée au manche, un doigt rabattable susceptible de se rabattre contre un flasque du boîtier pour fixer le boîtier sur le manche.

Dans une autre variante, l'élément de fixation comporte, à son extrémité opposée à l'élément rectiligne, un trou pour le passage d'une goupille de fixation, et à son extrémité proche de l'élément rectiligne une rondelle de butée destinée à venir en appui contre le manchon du boîtier.

Avantageusement, le manche comporte un bras de support fixé à l'élément rectiligne et muni d'un racloir amovible qui est apte à venir racler la bande du boîtier en service.

Selon une autre caractéristique, le manche comporte un pied fixé à l'élément rectiligne et muni à son extrémité inférieure d'au moins une roulette, pour servir de point d'appui lorsque le boîtier est soulevé pour tracer une ligne à traits interrompus.

La présente invention a également pour objet le boîtier jetable utilisé dans le dispositif ci-dessus défini, tel qu'il est commercialisé, en tant que charge monodose ou multidose destinée audit dispositif.

Ce boîtier comporte deux flasques en forme de disques coaxiaux, parallèles entre eux, de dimensions identiques et munis chacun d'une ouverture circulaire centrale, les deux flasques étant reliés entre eux, d'une part, à leur périphérie par une bande de largeur constante, munie d'ouvertures régulièrement distribuées et, d'autre part, par un manchon joignant le bord des ouvertures circulaires centrales des deux flasques, le boîtier comportant un moyen escamotable pour obturer les ouvertures de la bande avant usage pour le stockage de la peinture, ledit boîtier contenant une dose de peinture. De préférence, la bande munie d'ouvertures est, sur sa face intérieure et/ou extérieure selon la facilité et le type de technique employée pour la production, doublée d'une bande en matériau filtrant, cette bande étant, de préférence, une bande de non-tissé. Cette bande de matériau filtrant est choisie de façon à contrôler le débit de peinture. Pour certains types d'applications, cette bande en matériau filtrant peut être omise.

De préférence, chaque flasque comporte à sa périphérie une rainure perpendiculaire au plan dudit flasque, tournée vers l'intérieur du boîtier, et ayant une largeur égale à l'épaisseur de la bande munie d'ouvertures de façon à permettre d'emboîter le bord de la bande munie d'ouvertures dans ladite rainure.

Selon un mode de réalisation préféré, le manchon est constitué de deux éléments. Un premier élément du manchon est constitué par une partie tubulaire ayant une longueur égale à la distance entre les surfaces extérieures des flasques et par une collerette qui est perpendiculaire à l'axe de la partie tubulaire et qui est munie d'une ouverture centrale. Le deuxième élément comporte une partie tubulaire qui est plus courte que la partie tubulaire du premier élément et qui a un diamètre externe égal au diamètre interne de la partie tubulaire du premier élément ainsi qu'une collerette, qui est perpendiculaire à l'axe de la partie tubulaire et comporte une ouverture centrale.

Dans un autre mode de réalisation, le deuxième élément du manchon est constitué par une partie tubulaire qui a un diamètre interne supérieur au diamètre externe de la partie tubulaire du premier élément, et par une collerette qui est perpendiculaire à l'axe de la partie tubulaire et comporte une ouverture centrale.

Avantageusement, le boîtier comporte un flasque de renfort ajouré disposé sensiblement dans le plan moyen du boîtier et relié, d'une part, à la périphérie interne de la bande et, d'autre part, au manchon qui traverse axialement une ouverture circulaire centrale du flasque de renfort.

Selon une autre caractéristique, les ouvertures de la bande sont en forme de fentes allongées parallèles à l'axe du boîtier. De préférence, chaque bande comporte deux séries de fentes formées de part et d'autre du plan moyen du boîtier, les fentes d'une série étant disposées en quinconce par rapport aux fentes de l'autre série.

La description ci-après de plusieurs modes de réalisation selon l'invention, donnés à titre illustratif et non limitatif, permettra, en se référant au dessin annexé, de mieux comprendre l'invention.

Sur ce dessin :
- la figure 1 est une vue en perspective d'un mode de réalisation d'un dispositif selon l'invention ;
- la figure 2 est une vue éclatée, en coupe axiale, du dispositif de la figure 1, le boîtier ne comportant pas sa dose de peinture ;
- la figure 3 est une vue partielle, en coupe axiale, de ce même dispositif, la dose de peinture étant mise en place ;
- la figure 4 est une vue en perspective d'un autre mode de réalisation du dispositif selon l'invention ;
- la figure 5 est une vue partielle et partiellement en coupe axiale du dispositif de la figure 4, suivant une première variante ; et
- la figure 6 est une vue éclatée et en coupe axiale partielle du dispositif de la figure 4, suivant une autre variante de réalisation.

Comme visible sur la figure 1, le dispositif est constitué d'un boîtier jetable 1 et d'un manche 2, le boîtier 1 étant monté en rotation par rapport au manche 2. Le boîtier 1 a une forme de roue. Il est constitué de deux flasques de dimensions identiques 3a et 3b reliés entre eux par une bande 4 munie d'ouvertures 5 régulièrement distribuées et par un manchon 6. Les deux flasques 3a et 3b ont une forme de disques et sont munis chacun d'une ouverture centrale 7a, 7b de même dimension.

A la périphérie de chacun des flasques, se trouve une collerette 8a, 8b disposée perpendiculairement au plan des flasques 3a, 3b. Dans cette collerette 8 est ménagée une rainure 9a, 9b perpendiculaire au plan du flasque, tournée vers l'intérieur du boîtier 1 et ayant une épaisseur telle que la bande 4 puisse y être insérée.

L'un des flasques 3a comporte une ouverture 10 fermée par un bouchon 11, qui sert uniquement à la mise en place, en atelier, de la peinture dans le boîtier. Le bouchon 11 ne sera donc pas manipulé par l'utilisateur du dispositif selon l'invention. Les deux flasques 3a, 3b sont disposés parallèlement et coaxialement de façon que les ouvertures des rainures 9a, 9b des collerettes 8a, 8b soient en vis-à-vis ; la bande 4 est insérée par ses bords longitudinaux dans les rainures 9a et 9b. La bande 4 peut être fixée dans les rainures 9a, 9b par simple emboîtage mais, généralement, elle est fixée par collage ou thermocollage. Le tout peut être réalisé aujourd'hui d'un seul ensemble au moyen du laser.

Le manchon 6 traverse les deux ouvertures 7a et 7b des flasques 3a et 3b. Le manchon 6 est constitué de deux éléments 6a et 6b. Le premier élément 6b est constitué d'une partie tubulaire 12 ayant un diamètre extérieur égal, au jeu nécessaire près, au diamètre des ouvertures 7a, 7b des flasques 3a, 3b, et d'une collerette 13 comportant une ouverture 14 de diamètre inférieur au diamètre intérieur de la partie tubulaire 12. La partie tubulaire 12 a une longueur égale à la distance entre les deux flasques 3a, 3b. Le deuxième élément 6a comporte une partie tubulaire 15 de longueur inférieure à celle de la partie tubulaire 12 de l'élément 6b et un diamètre extérieur égal, au jeu nécessaire près, au diamètre intérieur de la partie tubulaire 12 de l'élément 6b, de façon à pouvoir s'emboîter dans celui-ci ; une collerette 16 est fixée à l'une des extrémités de la partie tubulaire 15. La collerette 16 est munie d'une ouverture 17 ayant le même diamètre que l'ouverture 14 de la collerette 13.

Lors du montage du boîtier, l'élément 6b est introduit par l'ouverture 7b des flasques 3a et 3b jusqu'à ce que la collerette 13 soit en contact avec le flasque 3b. L'élément 6a est alors introduit dans l'élément 6b jusqu'à ce que la collerette 16 vienne en contact avec le flasque 3a. L'élément 6a et l'élément 6b peuvent être fixés entre eux par collage, thermosoudage ou clipsage. Les collerettes 13 et 16 peuvent être respectivement collées ou thermocollées sur les flasques 3b et 3a, de façon à assurer une bonne étanchéité du boîtier 1.

Le boîtier 1 n'est donc constitué que de 5 pièces : les flasques 3a, 3b, la bande 4 munie d'ouvertures 5 et les deux éléments 6a, 6b du manchon 6. Ces pièces de forme simple peuvent facilement être obtenues par moulage d'un plastique, tel que le poly(chlorure de vinyle), qui est peu coûteux. D'autre part, les flasques peuvent être minces, par exemple avoir une épaisseur de 2,5 mm, car l'ensemble obtenu est rigidifié par le manchon 6 et par la bande 4.

D'autres modes de réalisation peuvent cependant être envisagés. Par exemple, les deux flasques pourraient être moulés avec un élément du manchon, le manchon dans sa totalité pourrait être moulé avec l'un des flasques ou la bande perforée pourrait être moulée avec l'un des flasques. La technique actuelle permet même une réalisation totale au laser sans moule.

Pour permettre le stockage et la manipulation du boîtier 1 avant utilisation, une bande adhésive pelable 18 est fixée sur la bande 4 munie d'ouvertures 5. Cette bande pelable 18 est enlevée avant utilisation. Une bande de non-tissé 19 peut également être disposée sur la face interne de la bande 4 munie d'ouvertures. Cette bande de non-tissé 19 est choisie de façon à contrôler la vitesse d'écoulement de la peinture utilisée. Elle est, par exemple, fixée par des points de colle.

Lors de l'utilisation, un manche 2 est fixé sur le boîtier 1. Ce manche 2 est constitué d'une barre rectiligne 20 constituée par exemple d'un tube creux en métal ou en matière plastique. Il est, selon le mode de réalisation représenté, munie à une de ses extrémités d'une poignée 21 et à l'autre extrémité d'un élément de fixation perpendiculaire 22. Cet élément de fixation 22 est assemblé sur la barre 20 mais il pourrait être simplement un élément coudé solidaire de ladite barre 20. L'élément perpendiculaire 21 comporte à son extrémité un doigt articulé 23 rabattable permettant de retenir le boîtier sur son axe de rotation au niveau du flasque 3b. Un moyen de fixation autre qu'un doigt rabattable pourrait être envisagé, tel qu'une fixation par clavetage par exemple.

Les boîtiers 1 contenant la peinture sont stockés. Lorsque l'utilisateur désire tracer une ligne, il fixe le manche 2 sur un boîtier 1 en introduisant l'élément de fixation 22 dans le manchon 6 et en rabattant le doigt 23. Il enlève alors la bande adhésive pelable 18 disposée sur la bande 4 munie d'ouvertures et il fait rouler le boîtier 1 sur le sol. La peinture sort à travers la bande de non-tissé 19 par les ouvertures 5 et, se dépose sur le sol pour tracer la ligne. Lorsque le boîtier 1 est vide, le manche 2 peut être démonté et le boîtier 1 peut être jeté. Le manche 2 est monté ultérieurement sur un nouveau boîtier 1 muni de peinture pour poursuivre le tracé de la ligne sur le sol.

Sur les figures 4 à 6, les éléments identiques ou analogues aux éléments du mode de réalisation des figures 1 à 3 porteront les mêmes chiffres de référence augmentés d'une centaine.

Comme visible sur la figure 4, le dispositif selon un deuxième mode de réalisation de l'invention est constitué d'un boîtier jetable 101 et d'un manche 102. Le boîtier 101 a une forme de roue. Il est constitué de deux flasques de dimensions identiques 103a et 103b reliés entre eux par une bande 104 munie d'ouvertures en forme de fentes allongées 105. La bande 104 comporte deux séries de fentes 105 de part et d'autre du plan moyen P du boîtier 101, les fentes d'une série étant disposées en quinconce par rapport aux fentes de l'autre série.

En se référant plus particulièrement à la figure 5, on voit que les deux flasques 103a et 103b sont reliés entre eux par un manchon 106 qui traverse axialement des ouvertures centrales 107a et 107b formées dans chaque flasque (voir également la variante sur la figure 6). De préférence, le manchon 106 est constitué de deux éléments tubulaires 106a et 106b. Le premier élément 106a comporte une collerette 116, qui est destinée à venir en appui contre la face externe du flasque 103a. Le deuxième élément 106b comporte une partie tubulaire 112 dont le diamètre externe est égal au jeu nécessaire près, au diamètre intérieur de la partie tubulaire 115 de l'élément 106a, de façon à pouvoir s'emboîter dans celui-ci, et le deuxième élément 106b comporte également une collerette 113 qui vient en appui contre la face externe du flasque 103b. Le manchon 106 sert de moyeu pour le boîtier 101 utilisé comme roue.

Le boîtier 101 comporte un flasque de renfort ajouré 130, qui est disposé sensiblement dans le plan moyen P du boîtier 101 entre les deux flasques 103a et 103b. Le flasque de renfort 130 est relié par sa périphérie à la bande 104 et comporte une ouverture circulaire en son centre pour sa liaison sur le manchon 106.

Dans la variante de la figure 6, le boîtier 101 est constitué de deux demi-boîtiers 101a et 101b qui sont emboîtés l'un dans l'autre. Le demi-boîtier 101a comporte le flasque 103a et une bande dite interne 104a qui est munie de fentes 105a analogue aux fentes 105 précitées. L'élément de manchon 106a traverse l'ouverture 107a du flasque 103a. Le flasque de renfort 130 s'étend entre l'élément de manchon 106a et la surface interne de la bande interne 104a.

L'autre demi-boîtier 101b comporte le flasque 103b et une bande dite externe 104b de diamètre intérieur égal au jeu nécessaire près au diamètre externe de la bande 104a du demi-boîtier 101a, de façon que la bande 104b puisse s'emboîter sur la bande 104a, en raison de la présence du flasque de renfort 130 à l'intérieur du volume défini par la bande 104a. La bande 104b est également munie de fentes 105b identiques aux fentes 105a. Toutefois, on pourrait prévoir en variante un agencement différent des fentes 105b et 105a. L'élément de manchon 106b est fixé au flasque 103b du demi-boîtier 101b et vient s'emboîter à l'intérieur de l'élément de manchon 106a précité. On a indiqué sur la figure 6 par la flèche F le sens d'emboîtement des deux demi-boîtiers. L'extrémité libre de la bande 104a est destinée à s'emboîter dans une gorge 131 formée sur la face interne du flasque 103b. Les bandes interne 104a et externe 104b forment ensemble la bande 104 précitée.

Les deux demi-boîtiers 101a et 101b sont aptes à pivoter axialement l'un par rapport à l'autre, de manière à aligner ou désaligner les fentes 105a et 105b, pour placer le boîtier respectivement dans une position d'ouverture/fermeture pour la délivrance de la peinture. Dans la forme de réalisation représentée sur la figure 6, il suffit de pivoter les boîtiers l'un par rapport à l'autre, d'une distance correspondant à la moitié de l'espacement entre deux fentes. Toutefois, si les répartitions des fentes 105a et 105b ne sont pas identiques, on pourrait prévoir une disposition permettant de régler progressivement le nombre de fentes servant à la distribution de la peinture vers l'extérieur, pour tracer une ligne.

On comprend ainsi que, dans la variante de la figure 6, il n'est plus nécessaire d'utiliser une bande pelable adhésive pour obturer les ouvertures du boîtier. En revanche, dans la variante de la figure 5, une bande pelable adhésive du type de la bande 18 de la figure 1 peut être utilisée.

Le manche 102 est constitué d'une barre sensiblement rectiligne 120 qui est formé par exemple d'un tube creux en métal ou en matière plastique. La barre rectiligne 120 se prolonge à une extrémité par une portion recourbée sensiblement à angle droit 122 qui est destinée à être insérée à travers les ouvertures 117 et 114 des éléments 106a et 106b du manchon 106 précité. La partie coudée 122 du manche 102 comporte à son extrémité libre un trou 123 pour le passage d'une goupille de fixation, et à son extrémité proche de la partie rectiligne 120, une rondelle de butée 132 soudée à la barre. Lorsque le manche 102 est fixé au boîtier 101, la rondelle de butée 132 vient en appui contre la collerette 116 du manchon 106, et la goupille vient en appui contre la collerette 113 à l'autre extrémité du manchon 106.

La barre rectiligne 120 se prolonge à son autre extrémité par une partie 121 coudée en sens opposé à la partie coudée 122. La partie coudée 121 sert de poignée pour un utilisateur droitier. Pour un utilisateur gaucher, il suffit de monter le manche 102 de l'autre côté du boîtier 101.

Le manche 102 comporte un bras en porte-à-faux 133 qui est fixé à la barre rectiligne 120, de manière à s'étendre sensiblement horizontalement. Sur le bras 133, est emmanché un racloir amovible 134 qui est destiné à venir en appui contre la bande 104 en service, pour décoller les éventuels déchets végétaux qui s'y sont déposés et pourraient nuire au tracé régulier d'une ligne. Une mollette de serrage 135 est prévue sur le bras 133, pour fixer la position angulaire relative du racloir 134 par rapport à la bande 104.

Dans une autre variante, le manche 102 peut comporter un pied sensiblement vertical 140 qui est fixé à la barre rectiligne 120 et qui comporte à son extrémité inférieure un piètement recourbé à angle droit, pour la liaison avec deux roulettes 141. Le pied 140 avec les roulettes 141 servent de point d'appui au manche 102, lorsque l'on souhaite soulever le boîtier 101 pour tracer une ligne à traits interrompus sur le sol.

On peut également prévoir pour le boîtier 101, une boîte de stockage de protection, qui peut servir de boîte poubelle pour la roue salie par le traçage, après usage. Cette boîte poubelle est constituée de préférence en matériau très léger et biodégradable.

Lorsque l'on utilise comme peinture un gel de traçage plus dense, il n'est plus nécessaire d'utiliser de matière spongieuse ou en fibre non-tissée sur la circonférence de la bande 104, comme visible sur les figures 4 à 6.

Bien que l'invention ait été décrite en liaison avec des modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

## Revendications

1. Dispositif destiné à tracer une ligne sur un sol, ce dispositif comportant un manche (2, 102), qui permet d'assurer la manoeuvre d'un boîtier (1, 101) cylindrique en forme de roue, susceptible de rotation autour de son axe, ledit boîtier comportant deux flasques (3a, 3b, 103a, 103b) en forme de disques coaxiaux, parallèles entre eux, de dimensions identiques, les deux flasques étant reliés entre eux à leur périphérie par une bande (4, 104) de largeur constante, munie d'ouvertures (5, 105) régulièrement distribuées, **caractérisé par le fait que** le boîtier (1, 101) est fixé de façon amovible au manche (2, 102) grâce à un élément de fixation (22, 122) du manche, ledit élément de fixation pénétrant axialement dans un manchon (6, 106) qui relie des ouvertures circulaires centrales (7a, 7b, 107a, 107b) des deux flasques (3a, 3b, 103a, 103b), ledit boîtier contenant de la peinture et comportant un moyen escamotable pour obturer les ouvertures de la bande avant usage pour le stockage de la peinture, ledit boîtier servant de roue pour le tracé de la ligne en usage et constituant un élément jetable après usage.

2. Dispositif selon la revendication 1, **caractérisé par le fait que** la bande (4, 104) est recouverte sur sa face extérieure d'une bande adhésive pelable (18) qui constitue le moyen escamotable d'obturation pour permettre le stockage et la manipulation du boîtier avant utilisation.

3. Dispositif selon la revendication 1, **caractérisé par le fait que** le boîtier est constitué de deux demi-boîtiers (101a, 101b) emboîtés l'un dans l'autre, chaque demi-boîtier étant constitué d'un flasque (103a, 103b) et d'une bande (104a, 104b) de largeur constante reliée à la périphérie interne du flasque et munie d'ouvertures régulièrement distribuées (105a, 105b), l'une (104a) des bandes ayant des dimensions inférieures alors que l'autre bande (104b) a des dimensions supérieures pour venir s'emboîter sur la bande de dimensions inférieures (104a), les deux demi-boîtiers (101a, 101b) étant aptes à pivoter l'un par rapport à l'autre pour servir de moyen escamotable d'obturation, entre une position de service dans laquelle les ouvertures de chaque bande sont superposées pour laisser passer la peinture en vu du traçage d'une ligne, et une position de stockage dans laquelle les ouvertures des deux bandes sont décalées pour obturer le passage de la peinture vers l'extérieur du boîtier.

4. Dispositif selon l'une des revendications 1 à 3, **caractérisé par le fait que** le manche (2, 102) est constitué d'un élément rectiligne (20, 120) portant, au voisinage de son extrémité, l'élément de fixation (22, 122), ledit élément de fixation faisant un angle droit avec l'élément rectiligne (20, 120).

5. Dispositif selon la revendication 4, **caractérisé par le fait que** l'élément de fixation (22) comporte, à son extrémité opposée au manche (2), un doigt (23) rabattable susceptible de se rabattre contre un flasque (3b) pour fixer le boîtier (1) sur le manche.

6. Dispositif selon la revendication 4, **caractérisé par le fait que** l'élément de fixation (122) comporte, à son extrémité opposée à l'élément rectiligne (120), un trou (123) pour le passage d'une goupille de fixation, et à son extrémité proche de l'élément rectiligne (120) une rondelle de butée destinée à venir en appui contre le manchon (106) du boîtier (101).

7. Dispositif selon l'une des revendications 4 à 6, **caractérisé par le fait que** le manche (102) comporte un bras de support (133) fixé à l'élément rectiligne (120) et muni d'un racloir amovible (134) qui est apte à venir racler la bande (104) du boîtier en service.

8. Dispositif selon l'une des revendications 4 à 7, **caractérisé par le fait que** le manche (102) comporte un pied (140) fixé à l'élément rectiligne (120) et muni à son extrémité inférieure d'au moins une roulette (141), pour servir de point d'appui lorsque le boîtier (101) est soulevé pour tracer une ligne à traits interrompus.

9. Boîtier (1, 101) destiné à être utilisé dans un dispositif selon l'une des revendications 1 à 8, **caractérisé par le fait qu'**il comporte deux flasques en forme de disques (3a, 3b, 103a, 103b), coaxiaux, parallèles entre eux, de dimensions identiques et munis chacun d'une ouverture circulaire centrale (7a, 7b, 107a, 107b), les deux flasques étant reliés entre eux, d'une part, à leur périphérie par une bande (4, 104) de largeur constante, munie d'ouvertures (5, 105) régulièrement distribuées et, d'autre part, par un manchon (6, 106) joignant le bord des ouvertures circulaires centrales des deux flasques, le boîtier (1, 101) comportant un moyen escamotable pour obturer les ouvertures de la bande avant usage pour le stockage de la peinture, ledit boîtier contenant une dose de peinture.

10. Boîtier selon la revendication 9, **caractérisé par le fait que** la bande (4) munie d'ouvertures (5) est, sur sa face intérieure et/ou extérieure, doublée d'une bande (19) en matériau filtrant, par exemple une bande de non-tissé.

11. Boîtier selon la revendication 9 ou 10, **caractérisé par le fait que** chaque flasque (3a, 3b) comporte à sa périphérie une rainure (9a, 9b), perpendiculaire au plan dudit flasque (3a, 3b), tournée vers l'intérieur du boîtier (1) et ayant une largeur égale à l'épaisseur de la bande (4) munie d'ouvertures (5).

12. Boîtier selon l'une des revendications 9 à 11, **caractérisé par le fait que** l'un des flasques (3a) comporte une ouverture (10) excentrée fermée par un bouchon (11).

13. Boîtier selon l'une des revendications 9 à 12, **caractérisé par le fait que** le manchon (6, 106) est constitué de deux éléments (6a, 6b, 106a, 106b) s'emboîtant l'un dans l'autre.

14. Boîtier selon la revendication 13, **caractérisé par le fait qu'**un premier élément (6b, 106b) du manchon (6, 106) est constitué par une partie tubulaire (12, 112) ayant une longueur égale à la distance entre les surfaces extérieures des flasques (3a, 3b, 103a, 103b) et par une collerette (13, 113), qui est perpendiculaire à l'axe de la partie tubulaire et est munie d'une ouverture centrale (14, 114).

15. Boîtier selon la revendication 14, **caractérisé par le fait que** le deuxième élément (6a) du manchon (6) comporte une partie tubulaire (15), qui est plus courte que la partie tubulaire (12) du premier élément (6b) et qui a un diamètre externe égal au diamètre interne de la partie tubulaire (12) du premier élément (6b), ainsi qu'une collerette (16), qui est perpendiculaire à l'axe de la partie tubulaire (15) et comporte une ouverture centrale (17).

16. Boîtier selon la revendication 14, **caractérisé par le fait que** le deuxième élément (106a) du manchon (106) est constitué par une partie tubulaire (115) qui a un diamètre interne supérieur au diamètre externe de la partie tubulaire (112) du premier élément (106b), et par une collerette (116) qui est perpendiculaire à l'axe de la partie tubulaire (115) et comporte une ouverture centrale (117).

17. Boîtier selon l'une des revendications 9 à 16, **caractérisé par le fait qu'**il comporte un flasque de renfort ajouré (130) disposé sensiblement dans le plan moyen (P) du boîtier et relié, d'une part, à la périphérie interne de la bande (104, 104a) et, d'autre part, au manchon (106, 106a) qui traverse axialement une ouverture circulaire centrale du flasque de renfort.

18. Boîtier selon l'une des revendications 9 à 17, **caractérisé par le fait que** les ouvertures (105) de la bande sont en forme de fentes allongées parallèles à l'axe du boîtier.

19. Boîtier selon la revendication 18, **caractérisé par le fait que** chaque bande (104, 104a, 104b) comporte deux séries de fentes formées de part et d'autre du plan moyen (P) du boîtier, les fentes d'une série étant disposées en quinconce par rapport aux fentes de l'autre série.

## Patentansprüche

1. Vorrichtung zum Ziehen einer Linie am Boden, wobei die Vorrichtung einen Stiel (2, 102) aufweist, der die Handhabung eines radförmigen, zylindrischen Gehäuses (1, 101) gewährleistet, welches um seine Achse rotieren kann, wobei das Gehäuse zwei Flansche (3a, 3b, 103a, 103b) in Form von zueinander koaxialen, parallelen Scheiben mit identischen Durchmessern aufweist, wobei die beiden Flansche untereinander entlang ihres Umfangs durch ein Band (4, 104) mit konstanter Breite, das mit gleichmäßig verteilten Öffnungen (5, 105) versehen ist, verbunden sind, **dadurch gekennzeichnet, dass** das Gehäuse (1, 101) mittels eines Befestigungselementes (22, 122) das Stiels abnehmbar an dem Stiel (2, 102) befestigt ist, wobei das Befestigungselement axial in eine Buchse (6, 106) eindringt, welche kreisförmige zentrale Öffnungen (7a, 7b, 107a, 107b) in den beiden Flanschen (3a, 3b, 103a, 103b), verbindet, wobei das Gehäuse eine Anstrichfarbe enthält und zur Lagerung der Anstrichfarbe ein entfernbares Mittel zum Abdecken der Öffnungen das Bandes vor der Benutzung aufweist, wobei das Gehäuse bei der Benutzung als Rad zum Ziehen der Linie dient und einen Einwegartikel darstellt.

2. Vorrichtung gemäß Anspruch 1, **dadurch gekennzeichnet, dass** das Band (4, 104) auf seiner Außenseite mit einem abziehbaren Klebeband (18) bedeckt ist, welches das entfernbare Abdeckmittel bildet, das die Lagerung und Handhabung des Gehäuses vor der Benutzung ermöglicht.

3. Vorrichtung gemäß Anspruch 1, **dadurch gekennzeichnet, dass** das Gehäuse aus zwei ineinander gesetzten Halbgehäusen (101a, 101b) besteht, wobei jedes Halbgehäuse aus einem Flansch (103a, 103b) und einem Band (104a, 104b) mit konstanter Breite besteht, welches am inneren Umfang des Flansches angebracht und mit gleichmäßig verteilten Öffnungen (105a, 105b) versehen ist, wobei das eine (104a) der Bänder kleiner Abmessungen aufweist, während das andere Band (104b) größere Abmessungen aufweist, so dass es das Band mit den kleineren Abmessungen (104a) umgreift, wobei die beiden Halbgehäuse (101a, 101b) gegeneinander verdreht werden können, um zwischen einer Betriebsposition, in der die Öffnungen jedes Bandes übereinanderliegen und Anstrichfarbe zum Ziehen einer Linie passieren lassen, und einer Lagerungsposition, in der die Öffnungen der beiden Bänder versetzt sind, um den Durchlass der Anstrichfarbe aus dem Gehäuse heraus zu verschließen, als das entfembare Abdeckmittelmittel zu dienen.

4. Vorrichtung gemäß einem der Ansprüche 1 bis 3, **dadurch gekennzeichnet, dass** der Stiel (2, 102) aus einem geradlinigen Bauteil (20, 120) besteht, das in der Nähe seines Endes, das Befestigungsmittel (22, 122) trägt, wobei das Befestigungselement mit dem geradlinigen Bauteil (20, 120) einen rechten Winkel einschließt.

5. Vorrichtung gemäß Anspruch 4, **dadurch gekennzeichnet, dass** das Befestigungselement (22) an seinem dem Stiel (2) gegenüberliegenden Ende einen umklappbaren Stift (23) aufweist, der gegen einen Flansch (3b) zur Befestigung des Gehäuses (1) auf dem Stiel umklappbar ist.

6. Vorrichtung gemäß Anspruch 4, **dadurch gekennzeichnet, dass** das Befestigungselement (122) an seinem dem geradlinigen Bauteil (120) gegenüberliegenden Ende ein Loch (123) zum Durchlass eines Befestigungsbolzens und an seinem in der Nähe des geradlinigen Bauteils (120) befindlichen Ende eine Anschlagscheibe aufweist, die dazu dient, gegen die Buchse (106) des Gehäuses (101) in Anlage zu kommen.

7. Vorrichtung gemäß einem der Ansprüche 4 bis 6, **dadurch gekennzeichnet, dass** der Stiel (102) einen Tragarm (133) aufweist, der an dem geradlinigen Bauteil (120) befestigt und mit einem abnehmbaren Abstreifer (134) versehen ist, der dazu dient, das Band (104) des Gehäuses bei Benutzung abzuschaben.

8. Vorrichtung gemäß einem der Ansprüche 4 bis 7, **dadurch gekennzeichnet, dass** der Stiel (102) einen an dem geradlinigen Bauteil (120) befestigten Fuß (140) aufweist, der an seinem unteren Ende mit wenigstens einer Rolle (141) versehen ist, welche als Auflagepunkt dient, wenn das Gehäuse (101) angehoben ist, um eine gestrichelte Linie zu ziehen.

9. Gehäuse (1, 101) zur Verwendung in einer Vorrichtung gemäß einem der Ansprüche 1 bis 8, **dadurch gekennzeichnet, dass** es zwei Flansche in Form von koaxialen, parallel zueinander orientierten Scheiben (3a, 3b, 103a, 103b) mit identischen Abmessungen aufweist, wobei jede mit einer zentralen kreisförmigen Öffnung (7a, 7b, 107a, 107b) versehen ist, wobei die beiden Flansche miteinander einerseits an ihrem Umfang durch ein Band (4, 104) mit konstanter Breite, welches mit gleichmäßig verteilten Öffnungen (5, 105) versehen ist, und andererseits durch eine Buchse (6, 106) verbunden sind, welche an den Rand der zentralen kreisförmigen Öffnungen der beiden Flansche angrenzt, wobei das Gehäuse (1, 101), das eine bestimmte Menge Anstichfarbe enthält, zur Lagerung der Anstrichfarbe ein entfernbares Mittel zum Abdecken der Öffnungen des Bandes vor der Benutzung aufweist.

10. Gehäuse gemäß Anspruch 9, **dadurch gekennzeichnet, dass** das mit Öffnungen (5) versehene Band (4) auf seiner Innen- und/oder Außenseite mit einem Band (19) aus Filtermaterial, beispielsweise einem Band aus Vlies, gefüttert ist.

11. Gehäuse gemäß einem der Ansprüche 9 oder 10, **dadurch gekennzeichnet, dass** jeder Flansch (3a, 3b) an seinem Umfang eine Nut (9a, 9b) aufweist, die senkrecht zur Ebene der Flansche (3a, 3b) orienfiert und zum Inneren des Gehäuses (1) gerichtet ist und eine Breite aufweist, die der Dicke des mit Öffnungen (5) versehenen Bandes (4) entspricht.

12. Gehäuse gemäß einem der Ansprüche 9 bis 11, **dadurch gekennzeichnet, dass** einer der Flansche (3a) eine exzentrische Öffnung (10) aufweist, die durch einen Stopfen (11) verschließbar ist.

13. Gehäuse gemäß einem der Ansprüche 9 bis 12, **dadurch gekennzeichnet, dass** die Buchse (6, 106) aus zwei Bauteilen (6a, 6b, 106a, 106b) besteht, die ineinander eingesetzt sind.

14. Gehäuse gemäß Anspruch 13, daraus **gekennzeichnet, dass** ein erstes Bauteil (6b, 106b) der Buchse (6, 106) aus einem röhrenförmigen Teil (12, 112), dessen Länge dem Abstand zwischen den Außenseiten der Flansche (3a, 3b, 103a, 103b) entspricht, und einem Kragen (13, 113) besteht, der senkrecht zur Achse des röhrenförmigen Teils orientiert und mit einer zentralen Öffnung (14, 114) versehen ist.

15. Gehäuse gemäß Anspruch 14, **dadurch gekennzeichnet, dass** das zweite Bauteil (6a) der Buchse (6) ein röhrenförmiges Teil (15) aufweist, das kürzer als das röhrenförmige Teil (12) des ersten Bauteils (6b) ist und das einen Außendurchmesser aufweist, der dem Innendurchmesser des röhrenförmigen Teils (12) des ersten Bauteils (6b) entspricht, sowie außerdem einen Kragen (16), der senkrecht zur Achse des röhrenförmigen Teils (15) orientiert ist und eine zentrale Öffnung (17) aufweist.

16. Gehäuse gemäß Anspruch 14, **dadurch gekennzeichnet, dass** das zweite Bauteil (106a) der Buchse (106) aus einem röhrenförmigen Teil (115), das einen Innendurchmesser aufweist, der größer als der Außendurchmesser des röhrenförmigen Teils (112) des ersten Bauteils (106b) ist, und einem Kragen (116) besteht, der senkrecht zu der Achse des röhrenförmigen Teils (115) orientiert ist und eine zentrale Öffnung (117) aufweist.

17. Gehäuse gemäß einem der Ansprüche 9 bis 16, **dadurch gekennzeichnet, dass** es einen durchbrochenen Verstärkungsflansch (130) aufweist, der im wesentlichen in der Mittelebene (P) des Gehäuses angeordnet und einerseits mit dem Innenumfang des Bandes (104, 104a) und andererseits mit der Buchse (106, 106a) verbunden ist, welche eine zentrale kreisförmige Öffnung des Verstärkungsflansches axial durchquert.

18. Gehäuse gemäß einem der Ansprüche 9 bis 17, **dadurch gekennzeichnet, dass** die Öffnungen (105) des Bandes als parallel zur Achse des Gehäuses verlaufende längliche Schlitze ausgebildet sind.

19. Gehäuse gemäß Anspruch 18, **dadurch gekennzeichnet, dass** jedes Band (104, 104a, 104b) zwei Schlitzreihen aufweist, die auf beiden Seiten der Mittelebene (P) des Gehäuses angeordnet sind, wobei die Schlitze der einen Reihe versetzt zu den Schlitzen der anderen Reihe angeordnet sind.

## Claims

1. Device intended for drawing a line on the ground, this device comprising a handle (2, 102) which makes it possible to control a wheel-shaped cylindrical housing (1, 101) capable of rotating about its axis, the said housing comprising two flanges (3a, 3b, 103a, 103b) in the form of coaxial discs parallel to one another and having identical dimensions, the two flanges being connected to one another on their periphery by means of a strip (4, 104) of constant width provided with uniformly distributed orifices (5, 105), **characterized in that** the housing (1, 101) is fastened removably to the handle (2, 102) by means of a fastening element (22, 122) of the handle, the said fastening element penetrating axially into a sleeve (6, 106) which connects central circular orifices (7a, 7b, 107a, 107b) of the two flanges (3a, 3b, 103a, 103b), the said housing containing paint and comprising a retractable means for shutting off the orifices in the strip before use for the storage of the paint, the said housing serving as a wheel for drawing the line during use and constituting a discardable element after use.

2. Device according to Claim 1, **characterized in that** the strip (4, 104) is covered on its outer face with a peelable adhesive tape (18) which forms the retractable shut-off means for making it possible to store and handle the housing before use.

3. Device according to Claim 1, **characterized in that** the housing consists of two half-housings (101a, 101b) fitted one into the other, each half-housing consisting of a flange (103a, 103b) and of a strip (104a, 104b) of constant width connected to the inner periphery of the flange and provided with uniformly distributed orifices (105a, 105b), one (104a) of the strips having smaller dimensions, while the other strip (104b) has larger dimensions so as to fit onto the strip of smaller dimensions (104a), the two half-housings (101a, 101b) being capable, so as to serve as a retractable shut-off means, of pivoting relative to one another between an operating position, in which the orifices of each strip are superposed so as to allow the paint to pass through for the purpose of drawing a line, and a storage position, in which the orifices of the two strips are offset in order to shut off the passage of the paint towards the outside of the housing.

4. Device according to one of Claims 1 to 3, **characterized in that** the handle (2, 102) consists of a straight element (20, 120) which, in the vicinity of its end, carries the fastening element (22, 122), the said fastening element forming a right angle to the straight element (20, 120).

5. Device according to Claim 4, **characterized in that** the fastening element (22) comprises, at its end opposite the handle (2), a turn-up finger (23) capable of being turned up against a flange (3b) in order to fasten the housing (1) to the handle.

6. Device according to Claim 4, **characterized in that** the fastening element (122) comprises, at its end opposite the straight element (120), a hole (123) for the passage of a fastening pin and, at its end near the straight element (120), a thrust washer intended for coming to bear against the sleeve (106) of the housing (101).

7. Device according to one of Claims 4 to 6, **characterized in that** the handle (102) comprises a supporting arm (133) fastened to the straight element (120) and provided with a removable scraper (134) which is capable of scraping the strip (104) of the housing during operation.

8. Device according to one of Claims 4 to 7, **characterized in that** the handle (102) comprises a foot (140) fastened to the straight element (120) and provided at its lower end with at least one castor (141), so as to serve as a bearing point when the housing (101) is raised in order to draw a broken line.

9. Housing (1, 101) intended to be used in a device according to one of Claims 1 to 8, **characterized in that** it comprises two flanges in the form of coaxial discs (3a, 3b, 103a, 103b) parallel to one another, having identical dimensions and each provided with a central circular orifice (7a, 7b, 107a, 107b), the two flanges being connected to one another, on the one hand, on their periphery by means of a strip (4, 104) of constant width provided with uniformly distributed orifices (5, 105) and, on the other hand, by means of a sleeve (6, 106) joining the edge of the central circular orifices of the two flanges, the housing (1, 101) comprising a retractable means for shutting off the orifices in the strip before use for the storage of the paint, the said housing containing one dose of paint.

10. Housing according to Claim 9, **characterized in that** the strip (4) provided with orifices (5) is lined, on its inner and/or outer face, with a strip (19) of filtering material, for example a nonwoven strip.

11. Housing according to Claim 9 or 10, **characterized in that** each flange (3a, 3b) comprises, on its periphery, a groove (9a, 9b) which is perpendicular to the plane of the said flange (3a, 3b) and faces towards the inside of the housing (1) and which has a width equal to the thickness of the strip (4) provided with orifices (5).

12. Housing according to one of Claims 9 to 11, **characterized in that** one of the flanges (3a) comprises an eccentric orifice (10) closed by means of a plug (11).

13. Housing according to one of Claims 9 to 12, **characterized in that** the sleeve (6, 106) consists of two elements (6a, 6b, 106a, 106b) fitting one into the other.

14. Housing according to Claim 13, **characterized in that** a first element (6b, 106b) of the sleeve (6, 106) consists of a tubular part (12, 112) having a length equal to the distance between the outer surfaces of the flanges (3a, 3b, 103a, 103b) and of a rim (13, 113) which is perpendicular to the axis of the tubular part and is provided with a central orifice (14, 114).

15. Housing according to Claim 14, **characterized in that** the second element (6a) of the sleeve (6) comprises a tubular part (15) which is shorter than the tubular part (12) of the first element (6b) and which has an outside diameter equal to the inside diameter of the tubular part (12) of the first element (6b), and also a rim (16) which is perpendicular to the axis of the tubular part (15) and comprises a central orifice (17).

16. Housing according to Claim 14, **characterized in that** the second element (106a) of the sleeve (106) consists of a tubular part (115) which has an inside diameter greater than the outside diameter of the tubular part (112) of the first element (106b) and of a rim (116) which is perpendicular to the axis of the tubular part (115) and comprises a central orifice (117).

17. Housing according to one of Claims 9 to 16, **characterized in that** it comprises a perforated reinforcing flange (130) arranged substantially in the mid-plane (P) of the housing and connected, on the one hand, to the inner periphery of the strip (104, 104a) and, on the other hand, to the sleeve (106, 106a) which passes axially through a central circular orifice of the reinforcing flange.

18. Housing according to one of Claims 9 to 17, **characterized in that** the orifices (105) in the strip are in the form of elongate slots parallel to the axis of the housing.

19. Housing according to Claim 18, **characterized in that** each strip (104, 104a, 104b) comprises two series of slots formed on either side of the mid-plane (P) of the housing, the slots of one series being arranged so as to be staggered relative to the slots of the other series.
